# EUROPÄISCHE PATENTSCHRIFT

(11) **EP 2 209 531 B1**
(45) Veröffentlichungstag und Bekanntmachung des Hinweises auf die Patenterteilung: **02.05.2012**
(21) Anmeldenummer: 08849078.4
(22) Anmeldetag: 15.10.2008
(51) Int. Cl.: A62B 18/02

(54) **MASKENKÖRPER FÜR EINE ATEMSCHUTZ-HALBMASKE**
MASK BODY FOR A RESPIRATORY HALF-MASK
CORPS DE MASQUE POUR UN DEMI-MASQUE DE PROTECTION RESPIRATOIRE

(30) Priorität: 16.11.2007 DE 102007055241
(43) Veröffentlichungstag der Anmeldung: 28.07.2010
(73) Patentinhaber: MSA Auer GmbH, 12059 Berlin (DE)
(72) Erfinder: KIELOW, Detlef, 12683 Berlin (DE); HORN, Michael, 10587 Berlin (DE); SCHMIDTKE, Klaus, 10999 Berlin (DE)
(74) Vertreter: Maikowski, Michael
(86) Internationale Anmeldenummer: PCT/EP2008/063905
(87) Internationale Veröffentlichungsnummer: WO 2009/062801

(56) Entgegenhaltungen:
- US-A- 5 592 937
- US-A- 5 720 281

## Beschreibung

Maskenkörper für eine Atemschutz-Halbmaske, der vorn oder seitlich angeordnete Ausatemventil- und Filteranschlussstücke sowie Befestigungsmittel für eine mit einer Bänderung verbundene Haltevorrichtung umfasst, wobei die Filteranschluss- und Ausatemventilstücke jeweils eine von dem weichelastischen Material des Maskenkörpers umgebene Versteifungsplatte aus Hartkunststoff aufweisen.

Atemschutz-Halbmasken werden unter Abdeckung des Mundes und der Nase vor dem Gesicht eines Benutzers getragen und dienen zum Schutz vor schädlichen Gasen, Dämpfen und Partikeln. Sie bestehen aus einem Maskenkörper aus weichem, elastischem Material, dessen der Gesichtsform folgender Randbereich abdichtend am Gesicht anliegt. In den Maskenkörper sind entweder zwei seitlich angeordnete Filteranschlussstücke und ein frontal angeordnetes Ausatemventilstück oder zwei seitlich angeordnete Ausatemventilstücke und ein frontal angeordnetes Filteranschlussstück abdichtend integriert. An der Außenseite des Maskenkörpers ist eine aus Hartkunststoff bestehende Haltevorrichtung für eine am Kopf des Benutzers verspannbare Bänderung lösbar befestigt. Ein aus dickem Material bestehender Maskenkörper weist die erforderliche Steifigkeit zur sicheren Halterung der Filtereinsätze und der Haltevorrichtung auf, kann sich aber der jeweiligen Gesichtsform nur ungenügend anpassen. Ein Maskenkörper aus dünnem Material dichtet zwar besser ab, kann aber unter der Wirkung der Filtereinsätze und der Haltevorrichtung zusammenfalten und daher die Sicherheit des Benutzers beeinträchtigen.

Aus der US 5 062 421 ist eine Atemschutzmaske mit einem einzelnen - großen und steifen - Einsatzstück zur Abstützung des Maskenköpers bekannt, der jedoch nicht mehr ausreichend flexibel ist.

Die US 5 592 937 beschreibt eine Atemschutzmaske, in deren aus einem weichelastischen Material bestehenden Maskenkörper mit den Filteranschluss- und Ausatemventilstücken verbundene Versteifungsplatten aus einem Hartkunststoff eingebunden sind. Zwischen den gegenüberliegenden Seitenkanten der mittig angeordneten Versteifungsplatte und der seitlich angeordneten Versteifungsplatten wird ein aus dem Material des Maskenkörper bestehendes Gelenk gebildet. Der Maskenkörper ist somit ausreichend flexibel und dennoch steif genug, um nicht zusammenfalten zu können. In der um den Maskenkörper gelegten Haltevorrichtung sind Öffnungen vorgesehen, die mit den von den Filteranschluss- und Ausatemventilstücken gebildeten Öffnungen in den Versteifungsplatten korrespondieren. Die Handhabung dieser Atemschutzmaske bereitet insofern Schwierigkeiten, als ein häufiges Anbringen und Lösen der Haltevorrichtung am/vom Maskenkörper aufwendig ist und eine sichere Verbindung zwischen dem Maskenkörpermaterial und den Versteifungsplatten nicht gewährleistet ist.

Der Erfindung liegt daher die Aufgabe zugrunde, einen mit Versteifungsplatten versehenen Maskenkörper aus weichelastischem Material robust und einfach handhabbar und mit hohem Tragekomfort und langer Lebensdauer auszubilden.

Erfindungsgemäß wird die Aufgabe mit einem gemäß den Merkmalen des Patentanspruchs 1 ausgebildeten Maskenkörper gelöst. Vorteilhafte Weiterbildungen der Erfindung sind Gegenstand der Unteransprüche.

Der Grundgedanke der Erfindung besteht in der Einbindung einer im Wesentlichen biegesteifen Montageplatte in den Frontbereich des aus einem weichelastischen Material bestehenden Maskenkörpers. In die Montageplatte ist das Ausatemventilstück oder ein Filteranschlussstück eingebunden. Ein an die Montageplatte einstückig angeformter Befestigungszylinder dient zur Herstellung einer Steckverbindung mit der mit einer Bänderung verbundenen Haltevorrichtung. Ein am Umfangsrand der Montageplatte angeformter, von dem Maskenkörpermaterial umgebener schmaler Verbindungsstreifen dient zur Herstellung der Verbindung zwischen der Montageplatte und dem Maskenkörper. Die Montageplatte mit dem Befestigungszylinder sowie an diesen ausgebildete Vorsprünge zur Verrastung und Verdrehsicherung sorgen für eine stabile Verbindung zwischen der Haltevorrichtung und dem Maskenkörper, die auf einfache Weise und schnell hergestellt bzw. gelöst werden kann. Gemäß einem weiteren wichtigen Merkmal der Erfindung wird die über den Verbindungsstreifen bewirkte Verbindung zwischen der Montageplatte und dem Maskenkörpermaterial durch am Rand des Verbindungsstreifens ausgebildete Durchbrüche erzielt, die von dem Maskenkörpermaterial durchsetzt sind und für eine formschlüssige Verbindung sorgen. Ein derartiger Formschluss kann auch bei den seitlich angeordneten Versteifungsplatten, in die Ausatemventil- bzw. Filteranschlussstücke integriert sind, vorgesehen sein.

Der erfindungsgemäß ausgebildete Maskenkörper sorgt für eine stabile einfache Befestigung der Haltevorrichtung für die Bänderung und gewährleistet eine lange Lebensdauer und einen hohen Tragekomfort.

In weiterer Ausbildung der Erfindung besteht der weichelastische Teil des Maskenkörpers aus einem spezielle Haftvermittler enthaltenden Flüssigsilikon, so dass zusätzlich zu der formschlüssigen Verbindung eine verbesserte Haftverbindung mit den aus Hartkunststoff, insbesondere Polyamid oder Polybutylenterephtalat, bestehenden Versteifungsplatten und dem Verbindungsstreifen erreicht wird.

In Ausgestaltung der Erfindung umgibt der Befestigungszylinder das Ausatemventilstück. Der Befestigungszylinder kann auch mit einem Innengewinde versehen sein und gleichzeitig als Filteranschlussstück dienen.

Der untere Rand der Versteifungsplatten, zumindest aber der an die Montageplatte angeformten Verbindungsstreifen ist so weit vom Rand des Maskenkörpers entfernt, dass ein Benutzer bei angelegter Maske seinen Unterkiefer bewegen kann.

Ein Ausführungsbeispiel der Erfindung wird anhand der Zeichnung näher erläutert. Es zeigen:
- Fig. 1: eine Vorderansicht eines Maskenkörpers für eine Atemschutz-Halbmaske mit einem frontal angeordneten Ausatemventilstück und zwei seitlich angeordneten Filteranschlussstücken; und
- Fig. 2: eine perspektivische Ansicht des Maskenkörpers nach Fig. 1.

Der in der Zeichnung dargestellte Maskenkörper 1 besteht aus Silikon (Flüssigsilikon), das spezielle Haftvermittler zur chemischen Verbindung mit Polyamid oder Polybutylenterephtalat enthält. Der Maskenkörper 1 weist zwei seitlich angeordnete Filteranschlussstücke 2 mit Bajonettverbindern 3 und ein mittig angeordnetes, in eine Montageplatte 4 integriertes Ausatemventilstück 5 auf. Mit den Filteranschlussstücken 2 und der Montageplatte 4 ist jeweils eine aus einem Hartkunststoff, nämlich Polyamid oder Polybutylenterephtalat, bestehende Versteifungsplatte 6 bzw. - mit Bezug auf die Montageplatte - ein Verbindungsstreifen 12 einstückig verbunden.

Die Versteifungsplatten 6 und der Verbindungsstreifen 12 sind vollständig mit dem Silikon des Maskenkörpers 1 ummantelt. Im Randbereich des Verbindungsstreifens 12 und der Versteifungsplatten 6 sind mit Silikon durchsetzte Durchbrüche 7 ausgebildet, so dass die auf beiden Seiten der Versteifungsplatten 6 bzw. des Verbindungsstreifens 12 vorhandenen Silikonschichten durch in den Durchbrüchen 7 befindliche Stege verbunden sind und das Silikon formschlüssig in den Versteifungsplatten 6 bzw. dem Verbindungsstreifen 12 gehalten ist. Die im Flüssigsilikon enthaltenen Haftvermittler sorgen darüber hinaus für eine zusätzliche Klebeverbindung mit den Versteifungsplatten 6 und dem Verbindungsstreifen 12.

Die Versteifungsplatten 6 reichen teilweise bis nahe an den Rand des Maskenkörpers und sorgen für eine ausreichende Steifigkeit und dennoch eine den Dichtungsanforderungen im Randbereich genügende Flexibilität des Maskenkörpers 1, um eine ausreichende Abdichtung am Gesicht zu gewährleisten. Der an die Montageplatte 4 angeformte Verbindungsstreifen 12 weist jedoch einen größeren Abstand zum unteren Rand des Maskenkörpers 1 auf, um dem Benutzer bei angelegter Atemschutzmaske eine ausreichende Bewegung des Unterkiefers zu ermöglichen.

Die Montageplatte 4 dient der einfachen und sicheren lösbaren Befestigung einer mit einer Bänderung verbundenen Haltevorrichtung (jeweils nicht dargestellt), die den in Verbindung mit den Filtereinsätzen (nicht dargestellt) vergleichsweise schweren und während eines Einsatzes auch erheblichen Belastungen ausgesetzten Maskenkörper 1 am Gesicht oder zwischenzeitlich auch in einer vom Gesicht entfernten, herabhängenden Position hält.

An die Montageplatte 4, in die das Ausatemventilstück 5 integriert ist, ist ein Befestigungszylinder 8, der obere und untere Rastnasen 9 und einen Verdrehsicherungsvorsprung 10 aufweist, einstückig angeformt. Am oberen Ende der Montageplatte 4 ist eine Verdrehsicherungsnut 11 ausgebildet. Eine an die so ausgebildete Montageplatte 4 angepasste Haltevorrichtung kann somit schnell auf die Montageplatte 4 gesteckt und von dieser gelöst werden. Der Befestigungszylinder 8 sorgt für eine sichere Steckverbindung und Kraftübertragung zwischen dem Maskenkörper 1 und der Haltevorrichtung.

### Bezugszeichenliste

- 1: Maskenkörper
- 2: Filteranschlussstück
- 3: Bajonettverbinder
- 4: Montageplatte
- 5: Ausatemventilstück
- 6: Versteifungsplatten
- 7: Durchbrüche
- 8: Befestigungszylinder
- 9: Rastnasen
- 10: Verdrehsicherungsvorsprung
- 11: Verdrehsicherungsnut
- 12: Verbindungsstreifen

## Patentansprüche

1. Maskenkörper für eine Atemschutz-Halbmaske, der vorn oder seitlich angeordnete Ausatemventil- und Filteranschlussstücke (2, 5) sowie Befestigungsmittel für eine mit einer Bänderung verbundene Haltevorrichtung umfasst, wobei die Filteranschluss- und Ausatemventilstücke (2, 5) jeweils eine von dem weichelastischen Material des Maskenkörpers (1) umgebene Versteifungsplatte (6) aus Hartkunststoff aufweisen, **dadurch gekennzeichnet, dass** das frontseitige Ausatemventil- oder Filteranschlussstück (2, 5) in eine Montageplatte (4) mit an deren Rand anschließendem, dünnem Verbindungsstreifen (12) integriert ist und an die Montageplatte (4) ein zur Steckverbindung mit der Haltevorrichtung dienender Befestigungszylinder (8) mit Rastnasen (9) und einem Verdrehsicherungsvorsprung (10) angeformt ist.

2. Maskenkörper nach Anspruch 1, **dadurch gekennzeichnet, dass** zur sicheren Einbindung des Verbindungsstreifens (12) und der Versteifungsplatten (6) in das Maskenkörpermaterial am Rand des Verbindungsstreifens (12) und der Versteifungsplatten (6) Durchbrüche (7) ausgebildet sind, die von dem Maskenkörpermaterial durchsetzt sind und das Maskenkörpermaterial ausgehend von beiden Seiten miteinander und formschlüssig mit dem Verbindungsstreifen (12) und den Versteifungsplatten (6) verbinden.

3. Maskenkörper nach Anspruch 2, **dadurch gekennzeichnet, dass** die Versteifungsplatten (6) aus Polyamid oder Polybutylenterephtalat bestehen und das Maskenkörpermaterial ein Flüssigsilikon mit Haftvermittlern zur Verbesserung der Klebeverbindung mit dem Verbindungsstreifen (12) und den Versteifungsplatten (6) ist.

4. Maskenkörper nach Anspruch 1, **dadurch gekennzeichnet, dass** in die Außenfläche der Montageplatte (4) eine Verdrehsicherungsnut (11) zur Fixierung des oberen Teils der Haltevorrichtung eingeformt ist.

5. Maskenkörper nach Anspruch 1, **dadurch gekennzeichnet, dass** der untere Rand des mit der Montageplatte (4) verbundenen Verbindungsstreifens (12) und der Versteifungsplatten (6) in einem vom Maskenkörperrand entfernten Abstand endet, der dem Benutzer noch eine ausreichende Unterkieferbeweglichkeit gestattet.

6. Maskenkörper nach Anspruch 1, **dadurch gekennzeichnet, dass** der Befestigungszylinder (8) das Ausatemventilstück (5) umgibt.

7. Maskenkörper nach Anspruch 1, **dadurch gekennzeichnet, dass** der Befestigungszylinder (8) ein Innengewinde aufweist und als Filteranschlussstück fungiert.

## Claims

1. A mask body for a respiratory half-mask, comprising exhalation valve and filter connection pieces (2, 5) disposed at the front or laterally as well as fastening means for a holding device connected to a strap, wherein the filter connection and exhalation valve pieces (2, 5) each have a stiffening plate (6) made of hard plastic surrounded by the soft elastic material of the mask body (1), **characterized in that** the front-side exhalation valve or filter connection piece (2, 5) is integrated into an installation plate (4) with a thin connecting strip (12) adjoining the edge thereof and a fastening cylinder (8) having latching tabs (9) and a pivot-proof projection (10) for the plug-in connection to the holding device is moulded onto the installation plate (4).

2. The mask body according to claim 1, **characterized in that** for the secure incorporation of the connecting strip (12) and the stiffening plate (6) into the mask body material, cutouts (7) are formed at the edge of the connecting strip (12) and the stiffening plate (6), which cutouts are interspersed with the mask body material and connect the mask body material starting from both sides to one another and in a form-fitting manner to the connecting strip (12) and stiffening plates (6).

3. The mask body according to claim 2, **characterized in that** the stiffening plates (6) consist of polyamide or polybutylene terephthalate and the mask body material is a liquid silicone with adhesion promoters to improve the adhesive connection to the connecting strip (12) and the stiffening plates (6).

4. The mask body according to claim 1, **characterized in that** a pivot-proof groove (11) for fixing the upper part of the holding device is moulded into the outer surface of the installation plate (4).

5. The mask body according to claim 1, **characterized in that** the lower edge of the connecting strip (12) connected to the installation plate (4) and the stiffening plates (6) end at a distance remote from the mask body edge which still allows the user sufficient lower-jaw mobility.

6. The mask body according to claim 1, **characterized in that** the fastening cylinder (8) surrounds the exhalation valve piece (5).

7. The mask body according to claim 1, **characterized in that** the fastening cylinder (8) has an internal thread and functions as a filter connecting piece.

## Revendications

1. Corps de masque pour demi-masque de protection respiratoire qui comporte des pièces (2, 5) de soupape d'expiration et de raccordement de filtre disposées à l'avant ou latéralement, ainsi que des moyens de fixation d'un dispositif de maintien relié à une sangle,
les pièces (2, 5) de raccordement de filtre et de soupape d'expiration présentant chacune une plaque de renfort (6) en matière synthétique dure qui est entourée par le matériau élastique déformable du corps de masque (1),
**caractérisé en ce que**
la pièce frontale (2, 5) de soupape d'expiration ou de raccordement de filtre est intégrée dans une plaque de montage (4) dotée d'un mince ruban de liaison (12) qui se raccorde à son bord et
**en ce qu'**un cylindre de fixation (8) doté de becs d'encliquetage (9) et d'une saillie (10) anti-rotation est formé sur la plaque de montage (4) pour assurer une liaison d'enfichage sur le dispositif de maintien.

2. Corps de masque selon la revendication 1, **caractérisé en ce que** pour l'incorporation sûre du ruban de liaison (12) et des plaques de renfort (6) dans le matériau du corps de masque, des perforations (7) sont réalisées sur le bord du ruban de liaison (12) et des plaques de renfort (6), lesquelles perforations sont traversées par le matériau du corps de masque et relient l'un à l'autre et en correspondance géométrique le matériau du corps de masque, partant des deux côtés, au ruban de liaison (12) et aux plaques de renfort (6).

3. Corps de masque selon la revendication 2, **caractérisé en ce que** les plaques de renfort (6) sont constituées de polyamide ou de poly(téréphtalate de butylène) et **en ce que** le matériau du corps de masque est un silicone liquide doté d'agents de renforcement de l'adhérence en vue d'améliorer la liaison adhésive avec le ruban de liaison (12) et les plaques de renfort (6).

4. Corps de masque selon la revendication 1, **caractérisé en ce qu'**une rainure anti-rotation (11) qui permet de fixer la partie supérieure du dispositif de maintien est formée dans la surface extérieure de la plaque de montage (4).

5. Corps de masque selon la revendication 1, **caractérisé en ce que** le bord inférieur du ruban de liaison (12) relié à la plaque de montage (4) et des plaques de renfort (6) se termine à une distance du bord du corps de masque qui permet encore à l'utilisateur une mobilité suffisante de sa mâchoire inférieure.

6. Corps de masque selon la revendication 1, **caractérisé en ce que** le cylindre de fixation (8) entoure la pièce (5) de soupape d'expiration.

7. Corps de masque selon la revendication 1, **caractérisé en ce que** le cylindre de fixation (8) présente un filet intérieur et joue le rôle d'une pièce de raccordement de filtre.
